# EUROPÄISCHE PATENTSCHRIFT

(11) **EP 1 502 661 B1**
(45) Veröffentlichungstag und Bekanntmachung des Hinweises auf die Patenterteilung: **30.12.2009**
(21) Anmeldenummer: 04016389.1
(22) Anmeldetag: 13.07.2004
(51) Int. Cl.: B05C 1/08

(54) **Vorrichtung zum Aufbringen von Lack auf plattenförmige Werkstücke**
Apparatus for applying a coating to plate-like workpieces
Appareil d'application d'un revêtement sur des éléments en forme de plaques

(30) Priorität: 28.07.2003 DE 20311665 U
(43) Veröffentlichungstag der Anmeldung: 02.02.2005
(73) Patentinhaber: Robert Bürkle GmbH, 72250 Freudenstadt (DE)
(72) Erfinder: Lutz, Kurt, 72250 Freudenstadt 1 (DE)
(74) Vertreter: Lemcke, Brommer & Partner

(56) Entgegenhaltungen:
- EP-A- 0 643 928
- EP-A- 1 216 759
- DE-A1- 4 330 047
- DE-U1- 9 303 814
- DE-U1- 29 513 970
- DE-U1- 29 610 446
- JP-A- 6 198 236
- JP-A- 2001 070 866
- JP-A- 2002 177 859

## Beschreibung

Die Erfindung betrifft die Verwendung einer Vorrichtung, wobei die Vorrichtung eine Auftragswalze (3), eine Dosiereinrichtung und zumindest einen Homogenisierungskörper (9,19) umfasst und wobei das Aufbringen eines flüssigen Auftragsmediums, insbesondere Lack, auf flächige Werkstücke mittels der auf dem Werkstück abrollenden Auftragswalze und der zur Ausbildung eines Spaltes an die Mantelfläche der Auftragswalze anstellbaren Dosiereinrichtung insbesondere in Form einer auf der Auftragswalze abrollenden Dosierwalze, erfolgt, derart, dass oberhalb des Spaltes zwischen Auftragswalze und Dosiereinrichtung ein Reservoir für das Auftragsmedium entsteht, dessen Nachfüllung durch eine Zulaufleitung oberhalb des Niveaus des Auftragsmediums im Reservoir erfolgt, wobei die Nachfüllung insbesondere durch diskontinuierliche Pumpen wie Membranpumpen erfolgt.

Derartige Walzmaschinen und entsprechende Verwendungen sind in vielfachen Ausführungsformen und zum Aufbringen unterschiedlicher Auftragsmedien bekannt. Ihr Haupteinsatzgebiet ist das Aufbringen von Lack auf plattenförmige Werkstücke, vergleiche EP 427 045. Die Dosiereinrichtung besteht meist aus einer an die Auftragswalze anstellbaren Dosierwalze; sie kann stattdessen aber auch aus einem Rakel bestehen, vergleiche beispielsweise DE 100 30 310. In beiden Fällen entsteht oberhalb des Spaltes ein etwa V-förmiges Reservoir, in dem das Auftragsmedium mit einem gewissen Mindestniveau bereitgehalten wird. Der stirnseitige Abschluss dieses Reservoirs erfolgt meist durch sogenannte Abschlussbacken, die an den Stirnseiten der Auftragswalze angeordnet sind.

Die Füllung des Reservoirs erfolgt über eine Zulaufleitung mit freiem Auslauf oberhalb des Niveaus des Auftragsmediums, und zwar meist in der Maschinenmitte. Die Förderleistung wird dabei so eingestellt, dass eine etwas größere Menge gefördert wird, als es dem augenblicklichen Bedarf entspricht. Die überschüssige Menge an Auftragsmedium läuft über die Oberkante der seitlichen Abschlussbacken in Rücklaufsammelleitungen zum Pumpenbehälter in den Kreislauf des Auftragsmediums zurück.

Untersuchungen der Anmelderin haben nun ergeben, dass bei hohen Anforderungen an die Oberflächenqualität, insbesondere beim Auftrag von Lacken mit Feststoffanteilen, mitunter optische Unregelmäßigkeiten in der Oberflächentextur auftreten und dass diese Auftragsfehler möglicherweise mit dem bei diskontinuierlichen Pumpen auftretenden Nachfüllstoß zusammenhängen.

Versuche der Anmelderin, den Zulauf des Auftragsmediums in das Reservoir zu vergleichmäßigen, insbesondere durch Verteilrinnen mit über die Walzenbreite verteilten Ablaufbohrungen, ergaben zwar eine gewisse Besserung. Gleichzeitig entstanden aber räumliche Probleme, weil an den Dosier- und Auftragswalzen meist schwenkbar gelagerte Abstreifrakel angreifen, die dann mit der Verteilrinne kollidieren können. Außerdem wird dadurch die Reinigung der Maschine sehr erschwert.

DE 295 13 970 U1 und DE 296 10 446 U1 zeigen jeweils eine Vorrichtung zum Auftragen einer Flüssigkeit auf eine Faserstoffbahn, die zum Vermeiden von Spritzern bei hoher Auftragsgeschwindigkeit in dem Reservoir wenigstens einen Beruhigungskörper aufweist, der teilweise in das Auftragsmedium eintaucht. Eine Zulaufleitung für das Auftragsmedium mündet seitlich neben dem Beruhigungskörper oberhalb des Niveaus des Auftragsmediums in das Reservoir bzw. ist durch den Beruhigungskörper hindurch in das Reservoir geführt.

Ein anderer Ansatz ist aus der nicht gattungsgemäßen JP 2001 070866 A bekannt. Dort ist eine Beschichtungsmaschine beschreiben, bei der in einem Reservoir, in welchem das Arbeitsmedium direkt mit dem zu beschichtenden Werkstück in Kontakt steht, eine vollständig in das Arbeitsmedium eingetauchte Drehwalze oder dergleichen angeordnet ist, die sich in Längsrichtung über die gesamte Breite des zu beschichtenden Werkstücks erstreckt. Eine Zulaufleitung für das Auftragsmedium mündet seitlich neben der Drehwalze unterhalb des Niveaus des Auftragsmediums in das Reservoir. Durch Drehen der Drehwalze in dem Reservoir soll eine homogenere Beschichtung erreicht werden.

Schließlich ist aus der EP 0 643 928 A1 eine Vorrichtung zum Beschichten eines Papierbandes mit Klebstoff bekannt, bei welcher der Klebstoff ohne Vorhandensein eines Reservoirs mittels Düsen direkt auf einen Auftragewulst aufgesprüht wird.

Einen weiteren Stand der Technik zeigt die EP-A-1216759.

Hiervon ausgehend liegt der vorliegenden Erfindung die Aufgabe zugrunde, eine Walzen-Auftragsvorrichtung der eingangs beschriebenen Art hinsichtlich der Beschichtungsqualität zu verbessern, und zwar insbesondere bei solchen Anwendungsfällen, wo die Zufuhr des Auftragsmediums in das Reservoir durch diskontinuierliche Pumpen erfolgt, wie sie bei hochabrasiven und aggressiven Lacken notwendig sind.

Diese Aufgabe wird durch die erfindungsgemäße Verwendung einer Vorrichtung der genannten Art derart gelöst, dass in dem Reservoir zumindest ein in das Auftragsmedium eintauchender Homogenisierkörper angeordnet wird, der in Längsrichtung etwa parallel zu dem genannten Spalt verläuft und der in Vertikalrichtung derart angeordnet wird, dass er mit seiner Oberseite aus dem Auftragsmedium auftaucht, wobei der Homogenisierkörper in Querrichtung so angeordnet wird, dass seine Oberseite überwiegend von dem aus der Zulaufleitung ausströmenden Auftragsmedium beaufschlagt wird.

Durch diese Maßnahme trifft der schwallartige Nachschub aus der Zulaufleitung nicht mehr - zumindest aber nicht mehr in vollem Umfang - auf die freie Flüssigkeitsoberfläche des Reservoirs, sondern dieser Nachfüllimpuls wird ganz oder teilweise von dem Homogenisierkörper aufgenommen und somit in seiner Dynamik erheblich geschwächt. Die bisher auftretende Störung in der Lackströmung des Reservoirs wird somit drastisch verringert und die sogenannten Glanzstreifen auf der Produktoberfläche werden zuverlässig beseitigt. Außerdem entfallen die erwähnten Verteilrinnen und deren aufwendige Reinigung.

Damit das Auftragsmedium unabhängig von seiner Viskosität und seiner Fördergeschwindigkeit auf den Homogenisierkörper trifft, empfiehlt es sich, dass die Zulaufleitung zumindest einen auf den Homogenisierkörper gerichteten Auslauf, vorzugsweise aber eine Vielzahl in Spaltrichtung aufeinanderfolgender, derart ausgerichteter Auslauföffnungen aufweist. Diese Öffnungen können sich nahezu über die gesamte Länge des Reservoirs erstrecken.

Hinsichtlich des Homogenisierkörpers empfiehlt es sich ebenfalls, dass er sich nahezu über die gesamte Länge des Reservoirs erstreckt, wobei aus Gründen der einfacheren Reinigung vorzugsweise mit einem durchgehenden Körper anstelle mehrerer Einzelkörper gearbeitet wird. Die Form des Homogenisierkörpers ist zweckmäßigerweise kreiszylindrisch. Er kann dabei im Reservoir rotieren - sei es allein aufgrund der sich ausbildenden Strömung, sei es aufgrund temporärer Anlage an der Auftragswalze oder der Dosierwalze. Statt dessen kann der Homogenisierkörper aber auch undrehbar im Reservoir angeordnet sein, etwa als keilförmige Leiste.

Damit der Homogenisierkörper seine dämpfenden Eigenschaften auf den Zufluss des Auftragsmediums optimal erfüllen kann, empfiehlt es sich, dass er zumindest in Vertikalrichtung, vorzugsweise ganz frei schwimmend im Reservoir gelagert ist, so dass er unabhängig vom Füllniveau stets mit seiner Oberseite aus dem Auftragsmedium auftaucht. Damit diese Positionierung für Auftragsmedien mit stark unterschiedlichem spezifischen Gewicht beibehalten werden kann, liegt es im Rahmen der Erfindung, entweder unterschiedlich schwere Homogenisierkörper zu verwenden oder der Homogenisierkörper wird in einer Niveauregulierung gelagert; die ihn stets in einer nur teilweise eingetauchten Stellung hält, gleichgültig, wie hoch das Reservoir gefüllt ist und welches spezifische Gewicht das Auftragsmedium hat.

Eine besonders zweckmäßige Ausgestaltung des Homogenisierkörpers besteht darin, dass er als Hohlkörper ausgebildet ist und sein Innenraum mit unterschiedlichen Gewichten zu füllen ist. Dadurch kann sein Gewicht optimal an das spezifische Gewicht des Auftragsmediums angepasst werden, derart, dass seine ideale Eintauchposition gewährleistet ist. Bei den Gewichten kann es sich um zylindrische Einsätze aus unterschiedlichem Material handeln, die einfach in den ebenfalls zylindrischen Homogenisierkörper axial eingesteckt werden, so dass sie reibschlüssig und/oder formschlüssig im Inneren des Homogenisierkörpers gehalten werden. Statt dessen kann es sich bei den Gewichten auch um lose Füllkörper wie Granulat handeln.

Damit der im Auftragsmedium schwimmende Homogenisierkörper nicht an der rotierenden Auftragswalze anstößt, insbesondere nicht zwischen zwei Walzen verklemmt wird, kann es zweckmäßig sein, die maximale Absinkbewegung des Homogenisierkörpers durch Anschläge zu begrenzen. Diese Anschläge können etwa im Reservoir angebracht werden und entweder mit dem äußeren Umfang des Homogenisierkörpers korrespondieren oder mit stirnseitig zentral angeordneten Zapfen oder dergleichen.

Zweckmäßig ist der Homogenisierkörper an seinen äußeren Enden vertikal verschiebbar an den stirnseitigen Abschlussbacken des Reservoirs gelagert. Jedoch kommen hierfür auch andere Lagerungsmöglichkeiten in Betracht; grundsätzlich kann der Homogenisierkörper sogar völlig frei schwimmend in das Reservoir eingelegt werden.

Weitere Untersuchungen der Anmelderin haben ergeben, dass eine erhebliche Verbesserung der Oberflächenqualität des aufgebrachten Mediums auch dadurch erreicht werden kann, dass der Zulauf des Auftragsmediums in den Zwickelraum zwischen Abstreifrakel und Auftragswalze verlegt wird, wobei dann nach einer nicht erfindungsgemäßen Anordnung auf den Homogenisierkörper verzichtet werden kann. Das Abstreifrakel wird dann zweckmäßig etwas tiefer am Umfang der Auftragswalze angeordnet, nämlich auf dem Niveau des bei der zuvor beschriebenen Bauform entstehenden Reservoirs, damit man eine hinreichend steile Ausrichtung des Zwickelraumes zwischen Abstreifrakel und Auftragswalze erreicht.

Zusätzliche Merkmale ergeben sich aus der nachfolgenden Beschreibung eines Ausführungsbeispieles anhand der Zeichnung und aus der Zeichnung selbst; dabei zeigt
- Fig. 1: einen Ausschnitt aus einer Lackwalzmaschine im Querschnitt gemäß einer ersten Alternative;
- Fig. 2: den gleichen Ausschnitt gemäß einer zweiten Alternative;
- Fig. 3: eine Ansicht von oben;
- Fig. 4: eine Stirnansicht mit dem Lagerschild für den Homogenisierkörper und
- Fig. 5: einen Ausschnitt entsprechend Fig. 1 bei einer nicht erfindungsgemäßen Alternative.

In den Figuren 1 und 2 erkennt man ein plattenförmiges Werkstück 1, auf dessen Oberseite ein Feststoff-basierter Lack mit geringer Schichtdicke, im Ausführungsbeispiel von etwa 5 µ bis etwa 20 µ aufgetragen werden soll. Die Auftragsvorrichtung hat zunächst den üblichen Aufbau, nämlich eine untere Transportwalze 2 und eine darüber angeordnete Auftragswalze 3, zwischen denen das Produkt horizontal hindurchgefördert wird. Die Auftragswalze 3 arbeitet mit einer etwas kleineren Dosierwalze 4 zusammen, derart, dass zwischen beiden Walzen ein minimaler Spalt entsteht, oberhalb dem sich ein Lackreservoir 5 befindet. Das Lackreservoir 5 wird längsseits durch die beiden gegeneinanderstehenden Umfangsflächen der Auftragswalze 3 und der Dosierwalze 4 gebildet, so dass es einen etwa V-förmigen Querschnitt erhält, wogegen es stirnseits durch hier nicht abgebildete, an sich bekannte Abschlussbacken begrenzt ist.

Mit Abstand oberhalb des Reservoirs erkennt man eine Zulaufleitung 6. Sie ist an eine bei Lacken mit Feststoffen übliche diskontinuierlich arbeitende Pumpe angeschlossen und gießt den Lack von oben über eine endständige Öffnung 6a in das Reservoir 5. Wie Figur 3 zeigt, erstreckt sich die Zulaufleitung 6 in Längsrichtung des Reservoirs, und zwar nur etwa über 1/3 der Reservoir-Länge. Diese Position der Abflussöffnung 6a ergibt in Verbindung mit dem Förderimpuls eine relativ homogene Durchmischung der nachgelieferten Lackmenge mit dem bereits im Reservoir befindlichen Lack. Selbstverständlich kann die Abflussöffnung aber auch weiter in den mittleren Bereich der Reservoir-Länge hineinragen.

Schließlich erkennt man in den Figuren 1 und 2 noch zwei Abstreifrakel 7 und 8, die in an sich bekannter Weise mit der ihnen zugeordneten Dosierwalze 4 bzw. Auftragswalze 3 zusammenwirken.

In soweit hat die beschriebene Walzmaschine den an sich bekannten Aufbau.

Wesentlich ist nun, dass in dem Reservoir 5, und zwar etwa unterhalb der Zulaufleitung 6 ein Homogenisierkörper 9 schwimmt, der mit einem gewissen Abstand zwischen beiden Walzen angeordnet ist und teilweise in den im Reservoir stehenden Lack eintaucht, oben jedoch aus dem Lack vorsteht. In Figur 1 erkennt man, dass der von der Zulaufleitung 6 kommende Lack zum überwiegenden Teil nicht direkt in das Reservoir 5 hineinfällt, sondern auf den Homogenisierkörper 9 trifft. Dadurch nimmt der Homogenisierkörper die aus der stoßartigen Fördercharakteristik der Pumpe resultierenden Impulse auf und verhindert deren Weitergabe an den Abströmspalt zwischen Auftragswalze 3 und Dosierwalze 4 und somit auf die Oberfläche des Lackfilmes auf dem Werkstück.

Bei der in Figur 1 gezeigten Alternative besteht der Homogenisierkörper aus einer etwa keilförmigen Leiste, die sich nach unten verjüngt und diese Orientierung auch beibehält, wogegen sie in Vertikalrichtung vorzugsweise schwimmend gelagert ist.

Bei der in Figur 2 gezeigten Alternative besteht der Homogenisierkörper statt dessen aus einer runden Stange 19, die frei drehbar im Reservoir schwimmt. Dadurch ergibt sich folgender Effekt: In Folge der Rotation von Dosier- und Auftragswalze - gleichgültig, ob die Walzen gleich- oder gegenläufig drehen - entsteht meist auch eine Zirkulation der Lackflüssigkeit um eine zu den Walzenachsen parallele Achse. Diese Zirkulation der Lackflüssigkeit erzeugt eine gleichsinnige Rotation des stabförmigen Homogenisierkörpers 19 - gegebenenfalls noch verstärkt durch dessen tangentiale Berührung mit einer der beiden Walzen 3 oder 4. Somit wird der auf die Oberseite des Homogenisierkörpers stoßweise fallende Lackstrom in erheblich vergleichmäßigter Form dem Reservoir 5 zugeführt.

Figur 4 zeigt eine Stirnansicht der Lackwalzmaschine. Man erkennt dort insbesondere ein Lagerschild für die stirnseitige Lagerung des Homogenisierkörpers 9 oder 19. Es besteht aus einer Lagerplatte 10, die zugleich auch die stirnseitige Abschlussbacke für die Walzen 3 und 4 bildet. Dazu weist sie einen etwa vertikalen, nach oben offenen Schlitz 11 auf, in dem die axial überstehenden Enden des Homogenisierkörpers 9 oder 19 gelagert sind, im Falle des Homogenisierkörpers 9 undrehbar, im Falle des Homogenisierkörpers 19 drehbar. In beiden Fällen kann der Homogenisierkörper ohne zusätzliche Werkzeuge nach oben aus dem Lagerschild 10 entnommen werden, so dass seine Reinigung problemlos möglich ist.

Fig. 5 zeigt eine nicht erfindungsgemäße, alternative Bauform, bei der auf den Homogenisierkörper verzichtet wird. Stattdessen ist das mit der Auftragswalze 3 zusammenwirkende Abstreifrakel 8 etwa weiter nach unten verlegt und steiler angestellt und die Zulaufleitung 6 befindet sich nicht mehr zwischen den beiden Abstreifrakeln, sondern zwischen dem Abstreifrakel 8 und der Auftragswalze 3, so dass sich in dem dort gebildeten Zwickelraum das Lackreservoir 15 bildet.

Es liegt aber selbstverständlich im Rahmen der Erfindung, den Homogenisierkörper auch bei der in Fig. 5 gezeigten Alternative einzusetzen.

Zusammenfassend bietet die Erfindung den Vorteil, dass durch Zwischenschaltung eines Homogenisierkörpers in Form eines Schwimmkörpers oder durch die seitliche Verlagerung der Zulaufleitung zwischen Auftragswalze und zugeordnetem Abstreifrakel ein direktes Aufprallen des von der Zulaufleitung abfließenden Auftragsmediums in das Reservoir und die daraus resultierenden Störungen der Einlaufbedingungen in den Dosierspalt weitestgehend vermieden werden. Die bisher auftretenden Fehler in der Oberflächentextur des lackierten Produktes werden dadurch zuverlässig beseitigt.

## Patentansprüche

1. Verwendung einer Vorrichtung, wobei die Vorrichtung eine Auftragswalze (3), eine Dosiereinrichtung und zumindest einen Homogenisierungskörper (9,19) umfasst und wobei das Aufbringen eines flüssigen Auftragsmediums, insbesondere Lack, auf flächige Werkstücke (1) mittels der auf dem Werkstück (1) abrollenden Auftragswalze (3) und der zur Ausbildung eines Spaltes an die Mantelfläche der Auftragswalze (3) anstellbaren Dosiereinrichtung, insbesondere in Form einer an der Auftragswalze (3) abrollenden Dosierwalze (4) erfolgt, derart, dass oberhalb des Spaltes zwischen Auftragswalze (3) und Dosiereinrichtung ein Reservoir (5) für das Auftragsmedium entsteht, dessen Füllung durch eine Zulaufleitung (6) oberhalb des Niveaus des Auftragsmediums im Reservoir (5) erfolgt, wobei die Füllung insbesondere durch diskontinuierliche Pumpen wie Membranpumpen erfolgt, **dadurch gekennzeichnet, dass** in dem Reservoir (5) der zumindest eine in das Auftragsmedium eintauchende Homogenisierkörper (9, 19) angeordnet wird, der in Längsrichtung etwa parallel zu dem genannten Spalt verläuft und der in Vertikalrichtung derart angeordnet wird, dass er mit seiner Oberseite aus dem Auftragsmedium auftaucht, wobei
der Homogenisierkörper (9, 19) in Querrichtung so angeordnet wird, dass seine Oberseite zumindest teilweise von dem aus der Zulaufleitung (6) ausströmenden Auftragsmedium beaufschlagt wird.

2. Verwendung nach Anspruch 1,
**dadurch gekennzeichnet,**
**dass** die Zulaufleitung (6) zumindest einen auf den Homogenisierkörper (9, 19) gerichteten Auslauf (6a) aufweist.

3. Verwendung nach Anspruch 1,
**dadurch gekennzeichnet,**
**dass** das von der Zulaufleitung (6) kommende Auftragsmedium über einen gewissen Längsabschnitt verteilt auf den Homogenisierkörper (9, 19) auftrifft.

4. Verwendung nach Anspruch 1,
**dadurch gekennzeichnet,**
**dass** der Homogenisierkörper (9, 19) stangenartig ausgebildet ist.

5. Verwendung nach Anspruch 1,
**dadurch gekennzeichnet,**
**dass** der Homogenisierkörper (19) frei drehbar gelagert ist.

6. Verwendung nach Anspruch 1,
**dadurch gekennzeichnet,**
**dass** der Homogenisierkörper (9, 19) zumindest in Vertikalrichtung frei schwimmend gelagert ist.

7. Verwendung nach Anspruch 1,
**dadurch gekennzeichnet,**
**dass** sie Anschläge aufweist, die das Absinken des Homogenisierkörpers begrenzen.

8. Verwendung nach Anspruch 1,
**dadurch gekennzeichnet,**
**dass** der Homogenisierkörper als Hohlkörper ausgebildet ist, der mit Gewichten zu füllen ist.

9. Verwendung nach Anspruch 1,
**dadurch gekennzeichnet,**
**dass** der Homogenisierkörper (9, 19) an seinen Enden an stirnseitigen Abschlussbacken (10) des Reservoirs (5) gelagert ist.

10. Verwendung nach Anspruch 1,
**dadurch gekennzeichnet,**
**dass** der Homogenisierkörper (9, 19) nach oben frei herausnehmbar gelagert ist.

11. Verwendung nach Anspruch 1,
**dadurch gekennzeichnet,**
**dass** ein Abstreifrakel (8) an der Auftragswalze (3) angeordnet ist und dass der Zulauf (6) des Auftragsmediums in den Zwickelraum zwischen Abstreifrakel (8) und Auftragswalze (3) verlegt ist.

## Claims

1. The use of an apparatus, wherein the apparatus includes an applicator roller (3), a metering device and at least one homogenising body (9, 19) and wherein the application of a liquid coating medium, particularly paint, to flat workpieces (1) is effected by means of the applicator roller (3) rolling on the workpieces (1) and the metering device, which is positionable to form a gap at the peripheral surface of the applicator roller (3), particularly in the form of a metering roller (4) rolling on the applicator roller (3), such that produced above the gap between the applicator roller (3) and the metering device there is a reservoir (5) for the coating medium, which is filled by a supply line (6) above the level of the coating medium in the reservoir (5), whereby the filling is effected, in particular, by discontinuous pumps, such as membrane pumps, **characterised in that** the at least one homogenising body (9, 19) is disposed in the reservoir (5) dipping into the coating medium, which body extends in the longitudinal direction approximately parallel to the said gap and is arranged in the vertical direction such that its upper surface emerges out of the coating medium, wherein the homogenising body (9, 19) is so disposed in the transverse direction that its upper surface is impinged at least partially by the coating medium flowing out of the supply line (6).

2. The use as claimed in Claim 1, **characterised in that** the supply line (6) includes at least one outlet (6a) directed onto the homogenising body (9, 19).

3. The use as claimed in Claim 1, **characterised in that** the coating medium coming from the supply line (6) is distributed over a certain longitudinal section and impinges on the homogenising body (9, 19).

4. The use as claimed in Claim 1, **characterised in that** the homogenising body (9, 19) is of rod-like construction.

5. The use as claimed in Claim 1, **characterised in that** the homogenising body (9, 19) is mounted to be freely rotatable.

6. The use as claimed in Claim 1, **characterised in that** the homogenising body (9, 19) is mounted to be freely floating in the vertical direction.

7. The use as claimed in Claim 1, **characterised in that** it includes stops, which limit the downward movement of the homogenising body.

8. The use as claimed in Claim 1, **characterised in that** the homogenising body is constructed as a hollow body, which is to be filled with weights.

9. The use as claimed in Claim 1, **characterised in that** the homogenising body (9, 19) is mounted at its ends on closure flanges (10) of the reservoir (5).

10. The use as claimed in Claim 1, **characterised in that** the homogenising body (9, 19) is mounted so as to be freely removable in the upward direction.

11. The use as claimed in Claim 1, **characterised in that** a wiper blade (8) is arranged on the applicator roller (3) and that the supply (6) of the coating medium is positioned in the triangular space between the wiper blade (8) and applicator roller (3).

## Revendications

1. Utilisation d'un appareil comprenant un cylindre applicateur (3), un dispositif de dosage et au moins un corps d'homogénéisation (9, 19), et dans lequel le dépôt d'une substance fluide à déposer, en particulier de la laque, a lieu sur des pièces (1) de forme aplatie, au moyen du cylindre applicateur (3) roulant sur la pièce (1), et au moyen du dispositif de dosage revêtant notamment la forme d'un cylindre doseur (4) roulant sur ledit cylindre applicateur (3) et pouvant être présenté sur la surface de l'enveloppe dudit cylindre applicateur (3), en vue de former un interstice, de manière à donner naissance, au-dessus dudit interstice entre le cylindre applicateur (3) et le dispositif de dosage, à un réservoir (5) de substance à déposer dont l'emplissage s'opère par l'intermédiaire d'un conduit d'arrivée (6), au-dessus du niveau auquel ladite substance à déposer se trouve dans ledit réservoir (5), ledit emplissage étant notamment assuré par des pompes discontinues, telles que des pompes à membranes,
**caractérisée par le fait**
**que** ledit réservoir (5) renferme le corps d'homogénéisation (9, 19) prévu au minimum, qui plonge dans la substance à déposer, s'étend à peu près parallèlement à l'interstice précité, dans le sens longitudinal, et est verticalement agencé de telle sorte qu'il vienne affleurer la substance à déposer, par sa face supérieure, sachant que
ledit corps d'homogénéisation (9, 19) est agencé, dans le sens transversal, de telle sorte que sa face supérieure soit sollicitée, au moins en partie, par la substance à déposer qui afflue hors du conduit d'arrivée (6).

2. Utilisation selon la revendication 1,
**caractérisée par le fait**
**que** le conduit d'arrivée (6) offre au moins une sortie (6a) dirigée vers le corps d'homogénéisation (9, 19).

3. Utilisation selon la revendication 1,
**caractérisée par le fait**
**que** la substance à déposer, provenant du conduit d'arrivée (6), vient rencontrer le corps d'homogénéisation (9, 19) avec répartition sur une certaine zone longitudinale.

4. Utilisation selon la revendication 1,
**caractérisée par le fait**
**que** le corps d'homogénéisation (9, 19) est réalisé à la manière d'une tige.

5. Utilisation selon la revendication 1,
**caractérisée par le fait**
**que** le corps d'homogénéisation (19) est monté à rotation libre.

6. Utilisation selon la revendication 1,
**caractérisée par le fait**
**que** le corps d'homogénéisation (9, 19) est monté à flottement libre, au moins dans le sens vertical.

7. Utilisation selon la revendication 1,
**caractérisée par**
la présence de butées limitant la descente du corps d'homogénéisation.

8. Utilisation selon la revendication 1,
**caractérisée par le fait**
**que** le corps d'homogénéisation est réalisé sous la forme d'un corps creux conçu pour être empli de poids.

9. Utilisation selon la revendication 1,
**caractérisée par le fait**
**que** le corps d'homogénéisation (9, 19) est monté, par ses extrémités, sur des joues de fermeture (10) situées aux faces frontales du réservoir (5).

10. Utilisation selon la revendication 1,
**caractérisée par le fait**
**que** le corps d'homogénéisation (9, 19) est monté avec libre faculté d'extraction vers le haut.

11. Utilisation selon la revendication 1,
**caractérisée par le fait**
**qu'**un racleur (8) est disposé sur le cylindre applicateur (3) ; et
**que** l'arrivée (6) de la substance à déposer est implantée dans l'espace interstitiel entre ledit racleur (8) et ledit cylindre applicateur (3).
